# EUROPÄISCHE PATENTSCHRIFT

(11) **EP 1 882 761 B1**
(45) Veröffentlichungstag und Bekanntmachung des Hinweises auf die Patenterteilung: **18.03.2009**
(21) Anmeldenummer: 06015525.6
(22) Anmeldetag: 26.07.2006
(51) Int. Cl.: D02H 3/00

(54) **Musterkettenschärmaschine**
Sample warper
Ourdissoir d'échantillonnage

(43) Veröffentlichungstag der Anmeldung: 30.01.2008
(73) Patentinhaber: Karl Mayer Textilmaschinenfabrik GmbH, 63179 Obertshausen (DE)
(72) Erfinder: Fuhr, Martin, 63486 Bruchköbel (DE)
(74) Vertreter: Knoblauch, Andreas

(56) Entgegenhaltungen:
- EP-A2- 1 582 611
- DE-A1- 10 309 276
- DE-A1- 19 924 379
- US-B1- 6 671 937

## Beschreibung

Die Erfindung betrifft eine Musterkettenschärmaschine mit einer Schärtrommel, mehreren Fadenführern, die um den Umfang der Schärtrommel herum bewegbar sind, einem Drehgatter mit mehreren Spulen und mehreren Fadenpfaden zwischen dem Drehgatter und den Fadenführern.

Eine Musterkettenschärmaschine, die auch als Kurzkettenschärmaschine bezeichnet werden kann, dient dazu, Musterketten oder Kurzketten herzustellen. Im Gegensatz zu einer Konusschärmaschine, bei der sich die Schärtrommel dreht und dadurch eine größere Anzahl von Fäden gleichzeitig von einem stationären Gatter abzieht und auf ihren Umfang aufzieht, steht die Schärtrommel einer Musterkettenschärmaschine beim Schären still. Die Fäden werden durch Umlaufen der Fadenführer auf dem Umfang der Schärtrommel abgelegt. Bei früheren Modellen von Musterkettenschärmaschinen war man darauf beschränkt, einen Faden gleichzeitig verarbeiten zu können. Modernere Musterkettenschärmaschinen sind in der Lage, gleichzeitig mehrere Fäden auf dem Umfang der Schärtrommel abzulegen, wobei diese Fäden von einem Drehgatter abgezogen werden. Um eine Musterung zu erzeugen, ist es in vielen Fällen möglich, einzelne Fäden aus dem Schärvorgang herauszunehmen.

Die Fadenpfade zwischen dem Drehgatter und den Fadenführern sind zwar prinzipiell gleich aufgebaut. Jedoch gibt es in manchen Fällen kleinere Unterschiede zwischen einzelnen Fadenpfaden, die sich negativ in der Qualität der erzeugten Kette niederschlagen können. Auch bei exakt gleich ausgestalteten Fadenpfaden kann es zu Unregelmäßigkeiten dann kommen, wenn beispielsweise Fäden aus unterschiedlichen Materialien verarbeitet werden.

Der Erfindung liegt die Aufgabe zugrunde, Einfluß auf vorbestimmte Eigenschaften der Musterkette nehmen zu können.

Diese Aufgabe wird bei einer Musterkettenschärmaschine der eingangs genannten Art dadurch gelöst, daß in jedem Fadenpfad ein Spannungssensor und ein Fadenspanner angeordnet sind, die mit einer Regeleinrichtung verbunden sind.

Dadurch wird in jedem Fadenpfad ein Regelkreis gebildet, mit dem die Fadenspannung auf einen vorbestimmten Wert eingeregelt werden kann. Damit kann man einen Einfluß auf die Fadenspannung nehmen. Die Fadenspannung ist nicht mehr nur davon abhängig, wie das Material des Fadens durch den Fadenpfad behandelt wird, sondern man kann die Fadenspannung bewußt auf einen Wert einstellen. Durch diese Spannungsregelung ist es möglich, Effekte in der Musterkette zu erzielen. Insbesondere ist es möglich, die Fadenspannungen in der Musterkette zu vergleichmäßigen, wenn die gewünscht ist.

Vorzugsweise sind die Regeleinrichtungen über eine Signalstrecke mit einer Hauptsteuerung der Musterkettenschärmaschine verbunden. Damit ist es möglich, die Fadenspannungen nicht nur konstant zu halten, sondern auch gezielt Einfluß auf die Fadenspannungen nehmen zu können. Beispielsweise kann man über die Signalstrecke der Regeleinrichtung einen Sollwert vorgeben. Man kann die Fadenspannung eines einzelnen Fadens dann gezielt erhöhen oder erniedrigen, was weitere Einflußmöglichkeiten auf die Gestaltung der Musterkette zuläßt. Man kann die Fadenspannungen beispielsweise im Hinblick auf die spätere Verarbeitbarkeit der Musterkette einstellen.

Vorzugsweise ist die Signalstrecke als leitungslose Signalstrecke ausgebildet. Damit ist es auf einfache Weise möglich, die Hauptsteuerung der Musterkettenschärmaschine stationär anzuordnen, beispielsweise in Form eines Rechners, und die Signale für die Spannungsregeleinrichtungen, die gemeinsam mit den Fadenpfaden rotieren, zu übertragen. Der Begriff "leitungslos" bedeutet nicht, daß überhaupt keine Leitungen vorhanden sind. Ausgedrückt werden soll damit vielmehr, daß man in der Signalstrecke einen Abschnitt hat, in dem Signale leitungslos übertragen werden können, beispielsweise durch Funk, durch Infrarot-Signale, durch magnetisch übertragene Signale oder dergleichen.

Vorzugsweise sind die Fadenführer durch einen Ring miteinander verbunden und die Spannungssensoren sind an dem Ring angeordnet. Die Fadenführer sind vielfach jeweils an der Spitze eines von einer rotierenden Welle radial abstehenden Armes angeordnet. Diese Arme sind in einem radial äußeren Bereich durch einen Ring miteinander verbunden, um sie gegeneinander abzustützen und zu stabilisieren. An dem Ring, der dann den Fadenführern benachbart ist, läßt sich ohne weiteres der Spannungssensor anordnen. Auf diese Weise wird dafür gesorgt, daß die Spannung jedes Fadens kurz vor dem Auflegen auf den Umfang der Schärtrommel ermittelt werden kann. Die Möglichkeit, daß sich in einem Abschnitt zwischen dem Spannungssensor und der Schärtrommel Spannungsänderungen ergeben, wird klein gehalten.

Vorzugsweise ist in jedem Fadenpfad ein Vorspuler angeordnet und der Fadenspanner ist in Laufrichtung des Fadens hinter dem Vorspuler angeordnet. Damit wird die Fadenspannung unabhängig vom Vorspuler geregelt. Die Einflüsse, die der Vorspuler auf den Faden ausüben kann, können also ausgeregelt werden.

Hierbei ist bevorzugt, daß der Fadenspanner am Ausgang des Vorspulers angeordnet ist. Damit wird eine hohe Stabilität bei der Regelung der Fadenspannung erreicht. Der Faden wird sozusagen über seine größte freie Länge bei der Einstellung der Fadenspannung berücksichtigt.

Vorzugsweise ist der Fadenspanner elektrisch betätigbar. Damit ist es lediglich erforderlich, eine elektrische Energie auf das Drehgatter zu übertragen. Die Übertragung einer elektrischen Leistung ist aber ohne weiteres möglich, beispielsweise durch Schleifringe oder über einen rotierenden Transformator.

Hierbei ist bevorzugt, daß der Fadenspanner ein Piezoelement aufweist. Mit Hilfe eines Piezoelements lassen sich die zu Einstellen der Fadenspannung erforderlichen Kräfte relativ genau einstellen. Piezoelemente sind auch mit einer ausreichend großen Geschwindigkeit ansteuerbar.

Vorzugsweise weist der Spannungssensor eine Ausrichtung aus, in der der Faden nur außerhalb der Radialrichtung der Schärtrommel auf den Spannungssensor wirkt. Damit werden Einflüsse klein gehalten, die durch die Rotationsgeschwindigkeit und die damit auf den Faden wirkende Zentrifugalkraft haben kann. Ermittelt wird vielmehr nur die Spannung des Fadens an sich.

Die Erfindung wird im folgenden anhand eines bevorzugten Ausführungsbeispiels in Verbindung mit einer Zeichnung beschrieben. Hierin zeigt die
- einzige Figur:: eine schematische Darstellung eines Ausschnitts aus einer Musterkettenschärmaschine.

Eine Musterkettenschärmaschine 1 ist mit einem Ausschnitt dargestellt, in dem eine Schärtrommel 2 mit einer Stirnseite erkennbar ist und zwar der Stirnseite, die einem Drehgatter 3 zugewandt ist.

Im Drehgatter 3 sind mehrere Spulen 4 angeordnet. Von jeder Spule 4 wird ein Faden 5 abgezogen und durch einen Vorspuler 6 geführt.

Vom Ausgang des Vorspulers 6 verläuft der Faden 5 zu einem Fadenführer 7, an dessen Spitze eine Fadenführeröse 8 angeordnet ist. Durch Verschwenken des Fadenführers 7 in Richtung eines Doppelpfeils 9 kann die Fadenführeröse 8 so positioniert werden, daß sie, wie dargestellt, um den Umfang der Schärtrommel 2 herumgeführt wird, oder so, daß sie sich vor der dem Drehgatter 3 zugewandten Stirnseite der Schärtrommel 2 befindet. In dieser Position wird der Faden 5 nicht auf den Umfang der Schärtrommel aufgewickelt.

Die Fadenführer 7 sind durch einen Ring 10 in Umfangsrichtung miteinander verbunden. Die Fadenführer 7 sind jeweils am radial äußeren Ende eines nicht näher dargestellten Armes angeordnet, der sich radial von einer Welle 11 aus erstreckt. Der Ring 10 befindet sich in einem radial äußeren Abschnitt der Arme.

Die Welle 11 dreht nicht nur die Fadenführer 7 und den Ring 10, sondern auch das Drehgatter 3, so daß sich das Drehgatter 3 und die Fadenführer 7 synchron bewegen. Im Drehgatter 3 können derzeit bis zu 16 Spulen 4 angeordnet sein. Dementsprechend gibt es dann auch 16 Fadenführer 7.

Am Ring 10 ist für jeden Fadenführer ein Spannungssensor 12 angeordnet. Der Spannungssensor 12 mißt die Spannung des Fadens 5, kurz bevor der Faden 5 auf dem Umfang der Schärtrommel 2 abgelegt wird. Der Spannungssensor 12 weist im vorliegenden Ausführungsbeispiel drei Stifte 13 auf, die radial ausgerichtet sind. Der Faden 5 ist S-förmig zwischen diesen drei Stiften hindurch geführt. In Abhängigkeit von der im Faden 5 vorliegenden Spannung wird der mittlere der Stifte 13 in Umfangsrichtung des Ringes 10 mehr oder weniger stark belastet, so daß ein Signal gewonnen werden kann, das der Fadenspannung entspricht. Natürlich sind auch andere Spannungssensoren denkbar. Es ist jedoch günstig, wenn die Spannungssensoren 12 so angeordnet sind, daß nur die Fadenspannung einen Einfluß auf das Ausgangssignal nimmt, nicht jedoch eine Kraft, die durch die Rotation des Ringes 10 und damit auf die Fäden 5 wirkende Zentrifugalkraft ausgeübt wird.

Am Ausgang eines jeden Vorspulers 6 ist ein Fadenspanner 14 angeordnet, mit dessen Hilfe man die Spannung des Fadens 5 einstellen kann. Der Fadenspanner 14 wird betätigt über eine Regeleinrichtung 15, die einen IstWert 16 der Fadenspannung vom Spannungssensor 12 erhält und mit einem Soll-Wert 17 vergleicht, der von einer Hauptsteuerung 18 der Musterkettenschärmaschine 1 vorgegeben wird. Der Soll-Wert 17 kann für jeden Faden 5 unterschiedlich eingestellt werden, beispielsweise in Abhängigkeit vom Material des Fadens 5.

Da die Hauptsteuerung 18, die beispielsweise durch einen Computer gebildet ist, stationär ist, das Drehgatter 3 sich aber dreht, ist ein Überträger 19 vorgesehen, in dem die Signale von der Hauptsteuerung 18 zu den Regeleinrichtungen 15 leitungslos übertragen werden. Zwischen der Hauptsteuerung 18 und den Regeleinrichtungen 15 existiert also eine leitungslose Signalstrecke, in der die Signale beispielsweise auf elektrischer, optischer, magnetischer oder sonstiger Weise übertragen werden können. Auch eine Übertragung durch Schleifringe ist theoretisch möglich.

Mit dieser Musterkettenschärmaschine 1 ist es möglich, die beispielsweise durch Reibung entstehenden Fadenspannungen von unterschiedlichen Fäden 5 auszugleichen. Derartige unterschiedliche Fadenspannungen könnten sich in Folgeprozessen, in den die auf der Schärtrommel 2 erzeugte Musterkette verarbeitet wird, in Streifen und unterschiedlichen Anfärbeverhalten bemerkbar machen.

Andererseits kann man die Fadenspannung der einzelnen Fäden 5 auch als Gestaltungsmerkmal einsetzen, also die unterschiedlichen Fadenspannungen verwenden, um in der späteren Textilbahn Streifen oder unterschiedliche Anfärbeverhalten hervorzuheben.

## Patentansprüche

1. Musterkettenschärmaschine (1) mit einer Schärtrommel (2), mehreren Fadenführern (7), die um den Umfang der Schärtrommel (2) herum bewegbar sind, einem Drehgatter (3) mit mehreren Spulen (4) und mehreren Fadenpfaden zwischen dem Drehgatter (3) und den Fadenführern (7), **dadurch gekennzeichnet, daß** in jedem Fadenpfad ein Spannungssensor (12) und ein Fadenspanner (14) angeordnet sind, die mit einer Regeleinrichtung (15) verbunden sind.

2. Musterkettenschärmaschine nach Anspruch 1, **dadurch gekennzeichnet, daß** die Regeleinrichtung (15) über eine Signalstrecke (17) mit einer Hauptsteuerung (18) der Musterkettenschärmaschine (1) verbunden ist.

3. Musterkettenschärmaschine nach Anspruch 2, **dadurch gekennzeichnet, daß** die Signalstrecke (17) als leitungslose Signalstrecke (19) ausgebildet ist.

4. Musterkettenschärmaschine nach einem der Ansprüche 1 bis 3, **dadurch gekennzeichnet, daß** die Fadenführer (7) durch einen Ring (10) miteinander verbunden sind und die Spannungssensoren (12) an dem Ring (10) angeordnet sind.

5. Musterkettenschärmaschine nach einem der Ansprüche 1 bis 4, **dadurch gekennzeichnet, daß** in jedem Fadenpfad ein Vorspuler (6) angeordnet ist, und der Fadenspanner (14) in Laufrichtung des Fadens (5) hinter dem Vorspuler (6) angeordnet ist.

6. Musterkettenschärmaschine nach Anspruch 5, **dadurch gekennzeichnet, daß** der Fadenspanner (14) am Ausgang des Vorspulers (6) angeordnet ist.

7. Musterkettenschärmaschine nach einem der Ansprüche 1 bis 6, **dadurch gekennzeichnet, daß** der Fadenspanner (14) elektrisch betätigbar ist.

8. Musterkettenschärmaschine nach Anspruch 7, **dadurch gekennzeichnet, daß** der Fadenspanner (14) ein Piezoelement aufweist.

9. Musterkettenschärmaschine nach einem der Ansprüche 1 bis 8, **dadurch gekennzeichnet, daß** der Spannungssensor (12) eine Ausrichtung aufweist, in der der Faden (5) nur außerhalb der Radialrichtung der Schärtrommel (2) auf den Spannungssensor (12) wirkt.

## Claims

1. Sample warper (1), with a warping drum (2), with a plurality of thread guides (7) which are moveable around the circumference of the warping drum (2), and with a rotary creel (3) having a plurality of bobbins (4) and with a plurality of thread paths between the rotary creel (3) and the thread guides (7), **characterized in that** arranged in each thread path are a tension sensor (12) and a thread tensioner (14) which are connected to a regulating device (15).

2. Sample warper according to Claim 1, **characterized in that** the regulating device (15) is connected to a main control (18) of the sample warper (1) via a signal system (17).

3. Sample warper according to Claim 2, **characterized in that** the signal system (17) is designed as a lineless signal system (19).

4. Sample warper according to one of Claims 1 to 3, **characterized in that** the thread guides (7) are connected to one another by means of a ring (10), and the tension sensors (12) are arranged on the ring (10).

5. Sample warper according to one of Claims 1 to 4, **characterized in that** a prewinder (6) is arranged in each thread path, and the thread tensioner (14) is arranged downstream of the prewinder (6) in the running direction of the thread (5).

6. Sample warper according to Claim 5, **characterized in that** the thread tensioner (14) is arranged at the exit of the prewinder (6).

7. Sample warper according to one of Claims 1 to 6, **characterized in that** the thread tensioner (14) is actuable electrically.

8. Sample warper according to Claim 7, **characterized in that** the thread tensioner (14) has a piezoelectric element.

9. Sample warper according to one of Claims 1 to 8, **characterized in that** the tension sensor (12) has an orientation in which the thread (5) acts on the tension sensor (12) solely outside the radial direction of the warping drum (2).

## Revendications

1. Ourdissoir d'échantillonnage (1) comprenant un tambour d'ourdissoir (2), plusieurs guide-fils (7) qui peuvent se déplacer autour de la périphérie du tambour d'ourdissoir (2), une grille rotative (3) dotée de plusieurs bobines (4) et plusieurs chemins de fil entre la grille rotative (3) et les guide-fils (7), **caractérisé en ce qu'**un capteur de tension (12) et un tendeur de fil (14) sont disposés dans chaque chemin de fil, lesquels sont reliés à un dispositif de réglage (15).

2. Ourdissoir d'échantillonnage selon la revendication 1, **caractérisé en ce que** le dispositif de réglage (15) est relié par une ligne de signalisation (17) à une commande principale (18) de l'ourdissoir d'échantillonnage (1).

3. Ourdissoir d'échantillonnage selon la revendication 2, **caractérisé en ce que** la ligne de signalisation (17) est conçue comme une ligne de signalisation à transmission sans fil (19).

4. Ourdissoir d'échantillonnage selon l'une quelconque des revendications 1 à 3, **caractérisé en ce que** les guide-fils (7) sont reliés les uns aux autres par une bague (10) et les capteurs de tension (12) sont disposés sur la bague (10).

5. Ourdissoir d'échantillonnage selon l'une quelconque des revendications 1 à 4, **caractérisé en ce qu'**un prébobineur (6) est disposé dans chaque chemin de fil, et le tendeur (14) est disposé dans le sens de marche du fil (5) derrière le prébobineur (6).

6. Ourdissoir d'échantillonnage selon la revendication 5, **caractérisé en ce que** le tendeur (14) est disposé à la sortie du prébobineur (6).

7. Ourdissoir d'échantillonnage selon l'une quelconque des revendications 1 à 6, **caractérisé en ce que** le tendeur (14) peut être actionné électriquement.

8. Ourdissoir d'échantillonnage selon la revendication 7, **caractérisé en ce que** le tendeur (14) comprend un piézoélément.

9. Ourdissoir d'échantillonnage selon l'une quelconque des revendications 1 à 8, **caractérisé en ce que** le capteur de tension (12) présente une orientation dans laquelle le fil (5) n'agit qu'à l'extérieur du sens radial du tambour d'ourdissoir (2) sur le capteur de tension (12).
